# EUROPÄISCHE PATENTSCHRIFT

(11) **EP 0 237 895 B1**
(45) Veröffentlichungstag und Bekanntmachung des Hinweises auf die Patenterteilung: **20.09.1989**
(21) Anmeldenummer: 87103288.4
(22) Anmeldetag: 07.03.1987
(51) Int. Cl.: C11D 7/44, C11D 7/08, C11D 3/382

(54) **Reinigungsmittel für Toiletten**
Cleaning agent for lavatories
Agent de nettoyage pour lavabos

(30) Priorität: 15.03.1986 DE 3608799
(43) Veröffentlichungstag der Anmeldung: 23.09.1987
(73) Patentinhaber: Henkel Kommanditgesellschaft auf Aktien, 40191 Düsseldorf (DE)
(72) Erfinder: Menke, Ronald, D-4020 Mettmann 2 (DE); Holdt, Bernd-Dieter, D 4000 Düsseldorf (DE); Praus, Gerd, D-4150 Krefeld (DE); Plantikow, Petra, D-4030 Ratingen 8 (DE)

(56) Entgegenhaltungen:
- FR-A- 872 573
- GB-A- 1 049 051
- GB-A- 2 073 233

## Beschreibung

Zur Reinigung von Toiletten verwendet man vorzugsweise säurehaltige Mittel, die es gestatten, auch Kalksteinablagerungen schnell zu entfernen. Neben flüssigen Präparaten haben sich vor allem für die Anwendung im Haushalt feste, streufähige Mittel durchgesetzt, da sie bequemer und sicherer zu handhaben sind. Diese Mittel enthalten neben einer festen wasserlöslichen Säure in der Regel auch einen gewissen Anteil an wasserlöslichen Carbonaten, die Kohlendioxid freisetzen, wenn das Mittel mit Wasser zusammentrifft, und dadurch die Auflösung des Mittels und die Verteilung der Wirkstoffe begünstigen. Zusätzlich können die Mittel Füllstoffe, weitere Wirkstoffe und Hilfsstoffe enthalten.

Nachteilig an diesen pulverförmigen WC-Reinigern ist ihre Neigung zum Verklumpen in feuchter Atmosphäre, die selbst dann besteht, wenn die Mittel in Plastikflaschen aufbewahrt werden. Vermutlich, liegt eine Ursache darin, daß die üblicherweise verwendeten Verschlüsse dieser Behälter nie absolut feuchtigkeitsdicht sein können. Vor allem dann, wenn die Mittel lange lagern oder in Länder exportiert werden, in denen häufig hohe Luftfeuchtigkeiten herschen, kann dies zu ernsthaften Beeinträchtigungen der Streubarkeit bis hin zum vollständigen Verbacken des Doseninhaltes führen. Zwar kann durch Zugabe üblicher Anticakingmittel, wie feinteiligen Kieselsäuren, in gewissem Grade Abhilfe geschaffen werden, doch müssen dann andere Nachteile, wie starke Staubentwicklung und Mattierung der behandelten Keramikflächen durch Adsorption in Kauf genommen werden.

Es wurde nun gefunden, daß das Verklumpen der Mittel, ohne daß andere Nachteile auftreten, weitgehend bis vollständig vermieden werden kann, wenn man den Mitteln Cellulosepulver zusetzt.

Gegenstand der Erfindung sind daher feste, streubare sauer wirkende Reinigungsmittel für Toiletten, die neben festen wasserlöslichen Säuren, wasserlöslichen Carbonaten und gegebenenfalls weiteren Inhaltsstoffen auch Cellulosepulver enthalten. Vorzugsweise enthalten die Mittel darüber hinaus anorganische Salze, Tenside und Parfüm.

Die zusätzliche Verwendung von Cellulosepulver in den sauren Reinigern verbessert die Fließfähigkeit der Pulver und erhöht die Lagerstabilität selbst unter extremen Feuchtigkeitsbedingungen ganz beträchtlich. Dies gilt selbst dann, wenn die Pulver wiederholt einem Wechsel von feuchtem und trockenem Klima ausgesetzt sind. Dabei kommt es durch den Zusatz von Cellulosepulver nicht zu einer Beeinträchtigung der Reinigungskraft, und es wird, obwohl Cellulosepulver wasserunlöslich ist, der Glanz der Keramikoberflächen nicht gemindert. Bemerkenswert ist weiterhin, daß durch den Gehalt an Cellulosepulver das Aufnahmevermögen der Mittel für Parfümöle ansteigt und daß die Parfümöle dauerhafter eingearbeitet werden können als in Mitteln ohne Cellulosepulver. Darüber hinaus werden weder die Herstellung noch die Anwendung der Mittel durch den Gehalt an Cellulosepulver beeinträchtigt.

So kann die Herstellung in einfachen Mischapparaturen vorgenommen werden, wobei die meist grobkömigen Bestandteile entweder alle auf einmal vermischt werden, oder zunächst Vorgemische aus nur einem Teil der Komponenten hergestellt und erst in weiteren Schritten die übrigen Bestandteile zugemischt werden. Es ist ebenfalls möglich, insbesondere bei sehr feinteiligen Ausgangsmaterialien, alle Komponenten oder einen Teil durch Aufbaugranulation zu größeren Körnern zu agglomerieren, um dadurch beispielsweise Staubfreiheit oder höhere Lagerstabilität einzelner Bestandteile zu erreichen.

Die Anwendung der Mittel kann in üblicher Weise durch Streuen oder Sprühen der Pulver erfolgen. Sofern nicht allein die selbsttätige Reinigung durch den Sprudeleffekt der Pulver genutzt, sondern zusätzlich Mechanik angewandt wird, kann sich das Cellulosepulver als milde Abrasivkomponente vorteilhaft bei der Reinigungsleistung bemerkbar machen.

Es folgt nun eine Beschreibung der einzelnen Inhaltsstoffe. Sie werden in der Regel in wasserfreier Form verwendet:

### a Säuren

Die in den Mitteln enthaltenen Säuren dienen in erster Linie der Auflösung von Kalkstein und Rostablagerungen auf den Keramikoberflächen. Geeignet sind feste wasserlösliche Säuren, die einen pKₛ-Wert unter 5 aufweisen, wie z. B. Natriumbisulfat, Amidosulfonsäure, Weinsäure, Adipinsäure, Glutarsäure, Bernsteinsäure und Citronensäure. Der Ausdruck wasserlöslich soll hier eine Löslichkeit von mehr als 1 g pro 100 g Wasser bei 15 _{°}C bedeuten. Bevorzugt werden Säuren mit einem pKs-Wert unter 4 verwendet, insbesondere Natriumbisulfat, Amidosulfonsäure und Citronensäure. Der Anteil der Säuren in den Mitteln liegt zwischen etwa 3 und etwa 90 Gewichtsprozent und vorzugsweise zwischen 5 und 80 Gewichtsprozent. Aus verschiedenen Gründen liegt beim Einsatz von organischen Säuren der Säureanteil meist unter 30 Gewichtsprozent, während er bei Verwendung anorganischer Säuren meistens wenigstens 10 Gewichtsprozent beträgt.

### b) Carbonate

Vorzugsweise werden in den Mitteln Ammonium- oder Alkalicarbonate und/oder -bicarbonate eingesetzt. Besonders bevorzugt werden (NH₄)₂C0₃ und insbesondere NaεCOs und NaHCOs. Die Menge an Carbonaten wird in den Mitteln stets so gewählt, daß nach vollständiger Entwicklung des C0₂ noch genügend Säure für die Entfernung von Kalk- und Rostablagerungen zur Verfügung steht. Vorzugsweise enthalten die Mittel deshalb nur soviel Carbonat, daß nicht mehr als 80 Prozent, insbesondere nicht mehr als 50 Prozent der enthaltenen Säureäquivalente zur Entwicklung des CO_{z} verbraucht werden. Der Anteil der Carbonate liegt üblicherweise zwischen etwa 1 und etwa 25 Gewichtsprozent, vorzugsweise zwischen etwa 3 und etwa 20 Gewichtsprozent. Bei Verwendung organischer Säuren werden meist nicht mehr als 10 Gewichtsprozent eingesetzt, während bei Anwesenheit anorganischer Säuren meist wenigstens 5 Gewichtsprozent in den Mitteln enthalten sind..

### c) Cellulosepulver

Ausgangsmaterial für die erfindungsgemäß geeigneten Cellulosepulver sind von Lignin und anderen Verunreinigungen befreite, insbesondere gebleichte Cellulosen, aus denen die Pulver durch mechanische Zerkleinerung gewonnen werden. Die Art der chemischen Vorbehandlung der Cellulose ist in soweit unerheblich, wie sichergestellt ist, daß die gereinigte Cellulose noch die hier wesentlichen Eigenschaften der nativen Cellulose aufweist. Das heißt, die Cellulosen sollen noch die faserartige Struktur des nativen Materials, die aus partiell kristallinen Fibrillen aufgebaut ist, besitzen, und sie dürfen in Wasser nicht löslich sein und nicht bis zur Gelbildung quellen. Insbesondere werden chemisch nicht modifizierte Cellulosen als Ausgangsmaterial eingesetzt.

Die Teilchengröße des Cellulosepulvers wird in erster Linie durch die Forderung bestimmt, daß in der Toilettenschüssel keine auffälligen Rückstände nach der Anwendung der Mittel verbleiben dürfen. Daher sollte die Größe der Teilchen im allgemeinen 1000 µm, vorzugsweise 600 µm nicht überschreiten. Da die Mittel bei der Anwendung möglichst keinen störenden Staub entwickeln sollen, liegt die Untergrenze der Faserlänge bei 1 µm, vorzugsweise bei 5 11m. Besonders bevorzugt werden Cellulosepulver, deren Teilchen zu mehr als 90 % eine Größe zwischen 5 und 300 µm, insbesondere zwischen 10 und 200 ₁₁m aufweisen. Die Staubentwicklung kann auch dadurch günstig beeinflußt werden, daß feinteiliges Cellulosepulver in agglomerierter Form, d. h. als Granulat, verwendet wird.

Der Anteil des Cellulosepulvers kann in den Mitteln zwischen etwa 2 Gewichtsprozent und etwa 85 Gewichtsprozent liegen; vorzugsweise beträgt der Anteil 5 bis 30 und insbesondere 5 bis 15 Gewichtsprozent.

### d) Gerüststoffe (Salze)

Neben den unter a) bis c) genannten obligatorischen Bestandteilen können die Mittel als Gerüst- oder Füllstoffe anorganische Salze in Mengen bis zu 90 Gewichtsprozent enthalten. Geeignet sind die Alkali-und Ammoniumsalze von Mineralsäuren, soweit sie die saure Reaktion der Mittel nicht beeinträchtigen, insbesondere Natriumsulfat und Natriumchlorid. Der Anteil der Salze an den Mitteln beträgt vorzugsweise wenigstens 5 und bis zu 75 Gewichtsprozent, wobei dann, wenn organische Säuren in den Mitteln verwendet werden, der Anteil der Salze insbesondere über 60 Gewichtsprozent liegt.

### e) Tenside

Zur Unterstützung der Reinigungswirkung können die Mittel anionische oder nichtionische Tenside in Mengen bis zu 5 Gewichtsprozent enthalten. Bevorzugt liegen die Tenside mit Anteilen zwischen 0,05 und 5 Gewichtsprozent, insbesondere nicht mehr als 1 Gewichtsprozent vor.

Als anionische Tenside finden in den erfindungsgemäßen Mitteln insbesondere solche vom Sulfat-und Sulfonat-Typ Verwendung, beispielsweise Alkylsulfate (Schwefelsäurehalbester von langkettigen Alkoholen), Ethersulfate (Schwefelsäurehalbester von Ethylenoxidaddukten an langkettige Alkohole), Alkylbenzolsulfonate, Olefinsulfonate, Alkansulfonate und Alpha-Sulfofettsäureester. Die anionischen Tenside werden vorwiegend in Form ihrer Natriumsalze verwendet. Besonders bevorzugte anionische Tenside sind die Alkylbenzolsulfonate, die Olefinsulfonate und die Alkylsulfate.

Als nichtionische Tenside eignen sich besonders die Anlagerungsprodukte von 1 bis 100, vorzugsweise 5 bis 60 Mol Ethylenoxid (EO) an 1 Mol einer aliphatischen oder alkylaromatischen Verbindung mit 10 bis 20 Kohlenstoffatomen aus der Gruppe der Alkohole, Alkylphenole, Fettsäuren und Fettsäureamide. Besonders geeignet sind die Anlagerungsprodukte von 20 bis 50 Mol EO an primäre Alkohole natürlichen oder synthetischen Ursprungs sowie an sekundäre Alkohole und an Alkylphenole. Von diesen wiederum werden die Anlagerungsprodukte von 20 bis 50 Mol EO an Fettalkohole mit 12 bis 18 C-Atomen besonders bevorzugt.

### f) Parfüm

Häufig enthalten die erfindungsgemäßen Mittel einen kleinen Anteil an Parfüm. Bei der Auswahl dieses Bestandteils ist im allgemeinen mehr noch als bei anderen Inhaltsstoffen darauf zu achten, daß Unverträglichkeiten mit anderen Bestandteilen, insbesondere der Säure, vermieden werden. Durch den Zusatz des Cellulosepulvers in den erfindungsemäßen Mitteln ist allerdings die Empfindlichkeit des Parfüms gegenüber chemischen Angriffen deutlich vermindert worden. Der Gehalt an Parfüm liegt überlicherweise nicht über 1 Gewichtsprozent, vorzugsweise zwischen 0,05 und 0,3 Gewichtsprozent.

### ₀) weitere fakultative Bestandteile

Hier sind in erster Linie antimikrobielle Wirkstoffe, Polierkörper, Bleichmittel, Farbstoffe und Mittel zur Verhinderung der Staubbildung zu nennen. Der Gehalt an diesen Bestandteilen liegt im allgemeinen nicht über 60 Gewichtsprozent, vorzugsweise nicht über 30 Gewichtsprozent.

Antimikrobielle Wirkstoffe, beispielsweise Phenole, sollen den Mitteln neben der reinigenden auch eine keimhemmende Wirkung verleihen. Sie werden in Anteilen bis zu 10 Gewichtsprozent, vorzugsweise zwischen 0,5 und 5 Gewichtsprozent eingesetzt.

Die Zugabe von Poliermitteln dient der Verstärkung der Reinigungsleistung. Hierzu eignen sich säurestabile Polierkörper, wie Aluminiumtonerden und Glasmehle in einem Feinheitsgrad, der auch bei häufiger Anwendung nicht zu Oberflächenverkratzungen führt. Der Anteil der Polierkörper kann bis zu 50 Gewichtsprozent betragen, liegt vorzugsweise aber zwischen 5 und 15 Gewichtsprozent.

Auch der Zusatz von Bleichmitteln verstärkt die Reinigungsleistung, wirkt aber zusätzlich desinfizierend. Man verwendet entweder Aktivsauerstoffträger, wie Perborat oder Persulfat, oder Aktivchlorträger, wie Natriumdichlorisocyanurat. Die Einsatzmenge kann bis zu 10 Gewichtsprozent, vorzugsweise 0,5 bis 5 Gewichtsprozent, betragen.

Als Farbstoffe werden vorzugsweise wasserlösliche Typen verwendet, die keine Affinität zu Keramikoberflächen aufweisen. In erster Linie werden unter Berücksichtigung ökologischer Aspekte Lebensmittelfarbstoffe eingesetzt. Der Anteil der Farbstoffe an den Mitteln kann bis zu 1 Gewichtsprozent betragen und liegt vorzugsweise zwischen 0,005 und 0,5 Gewichtsprozent.

Entstaubungsmittel schließlich dienen zur Bindung von Feinstaubanteilen, die in einigen der Einzelbestandteile vorhanden sein können. Bei diesen Mitteln handelt es sich vorzugsweise um flüssige Substanzen, die chemisch weitgehend inert sind, beispielsweise Paraffinöle, Silikonöle, Terpene- oder Polyetheralkohole. Diese Mittel werden vorzugsweise auf das Vorgemisch der übrigen Bestandteile aufgesprüht, wobei Mengen bis zu 3 Gewichtsprozent, vorzugsweise 0,05 - 0,5 Gewichtsprozent, bezogen auf das gesamte Mittel, ausreichen.

### Beispiele

Die im folgenden in Form ihrer Zusammensetzung beschriebenen Mittel wurden auf folgende Weise herstellt:

Cellulose, Natriumchlorid, Natriumsulfat und das Tensid wurden in einem Taumelmischer oder Draismischer vorgelegt und dann gemischt, wobei über eine Düse das Parfüm eingesprüht wurde. Anschließend erfolgte die Zugabe der übrigen Komponenten. Als letztes wurde das Entstaubungsmittel eingesprüht. Die Mittel gemäß Beispielen 1 bis 3 wurden in Kunststoffflaschen mit 1 kg Inhalt und Streueinsatz, die Mittel nach Beispielen 4 und 5 in Gebinde mit kindergesichertem Sprüh/Schüttverschluß abgefüllt.

Soweit nicht anders angegeben, beziehen sich die Zahlenangaben im folgenden auf Gewichtsprozente. Beim Cellulosepulver ist jeweils die obere Grenze der Faserlänge angegeben.

### 6. 13. Überprüfung der Rieselfähickeit nach dem Einwirken hoher Luftfeuchtigkeit.

Die Prüfung erfolgte mit jeweils 100 g der in Tabelle 1 aufgeführten Mittel, die jeweils in offenen Pulverflaschen in einer Klimazelle bei 40 _{°}C und 90 % relativer Feuchtigkeit 7 Tage gelagert wurden. Die erste Beurteilung erfolgte nach dem Abkühlen auf Raumtemperatur; die zweite Beurteilung nach Trocknung über 24 Stunden bei 40 _{°}C. Die Bewertung der Rieselfähigkeit erfolgte in Noten von 1 (Rieselfähigkeit nicht beeinflußt) bis 5 (Pulver vollständig verbackt).

Aus den Bewertungen in Tabelle 1 geht der außerordentliche positive Einfluß des Cellulosepulvers klar hervor.

### 14. -17. Überprüfung der Lagerstabilität in Originalvepackung

Die in Tabelle 2 aufgeführten Mittel wurden in der vor den Beispielen 1 bis 5 angegebenen Weise aufgemischt und in Portionen von je 1 kg in Plastikgebinden mit Schütt- und Sprühverschluß in einer Klimazelle bei 30 _{°}C und 80 % relativer Feuchtigkeit gelagert. Die Beurteilung erfolgte nach Abkühlung auf Raumtemperatur nach einer Lagerzeit von 14 Tagen.

Wie aus Tabelle 2 hervorgeht, bewirkte diese Klimabelastung bei Mitteln ohne Zusatz von Cellulosepulver und auch mit Zusatz herkömmlicher Anticakingmittel, wie gefällter Kieselsäure, oder pyrogener Kieselsäure bereits eine starke Beeinträchtigung der Rieselfähigkeit. Nur das erfindungsgemäße Produkt 17 wurde in seiner Rieselfähigkeit nicht beeinflußt.

## Patentansprüche

1. Festes, streubares sauer wirkendes Mittel zur Reinigung von Toiletten, enthaltend feste, wasserlösliche Säure und wasserlösliches Carbonat, dadurch gekennzeichnet, daß es auch Cellulosepulver enthält.

2. Mittel nach Anspruch 1, dadurch gekennzeichnet, daß es 2 -85 Gew.-% eines Cellulosepulvers mit Teilchengrößen zwischen 1 und 1000 µm enthält.

3. Mittel nach Anspruch 2, dadurch gekennzeichnet, daß es 5 -30 Gew.-% eines Cellulosepulvers enthält, dessen Teilchen zu mehr als 90 % Größen zwischen 5 µm und 300 µm, vorzugsweise zwischen 10 µm und 200 µm aufweisen.

4. Mittel nach einem der Ansprüche 1 bis 3, dadurch gekennzeichnet, daß das Cellulosepulver in granulierter Form eingearbeitet ist.

5. Mittel nach einem der Ansprüche 1 bis 4, dadurch gekennzeichnet, daß es zusätzlich Alkali- oder Ammoniumsalze von Mineralsäuren, anionische oder nichtionische Tenside und Parfüm enthält.

6. Mittel nach Anspruch 5, enthaltend
3 bis 90 Gew.-% feste, wasserlösliche Säure mit einem pKₛ-Wert unter 5,
1 bis 25 Gew.-% Alkali- und/oder Ammoniumcarbonat und/oder -bicarbonat,
2 bis 85 Gew.-% Cellulosepulver mit Teilchengrößen zwischen 1 und 1000 µm,
5 bis 90 Gew.-% Alkali- und/oder Ammoniumsalze von Mineralsäuren,
0,05 bis 5 Gew.% anionische oder nichtionische Tenside,
0,05 bis 1 Gew.-% Parfüm und
0 bis 60 Gew.-% Zusatzstoffe aus der Gruppe antimikrobielle Wirkstoffe, Polierkörper, Farbstoffe, Bleichmittel und Entstaubungsmittel,
mit der Maßgabe, daß die Mengen an Säure und Carbonaten so gewählt werden, daß weniger als 80 %, vorzugsweise weniger als 50 % der Säureäquivalente zur Freisetzung von CO₂ verbraucht werden.

7. Mittel nach Anspruch 6, enthaltend
3 bis 30 Gew.-% feste, wasserlösliche organische Säure,
1 bis 10 Gew.-% Na₂COs und/oder NaHCOs,
5 bis 30 Gew.-% Cellulosepulver,
60 bis 90 Gew.-% Na_{z}S0₄ und/oder NaCI,
0,05 bis 1 Gew.-% anionische und/oder nichtionischene Tenside,
0,05 bis 0,3 Gew.-% Parfüm und
0 bis 30 Gew.-% Zusatzstoffe.

8. Mittel nach Anspruch 6, enthaltend
10 bis 80 Gew.-% feste, wasserlösliche anorganische Säure,
5 bis 25 Gew.-% Na₂C0₃ und/oder NaHCOa,
5 bis 30 Gew.% Cellulosepulver,
5 bis 75 Gew.-% Na₂S0₄ und/oder NaCI,
0,05 bis 1 Gew.-% anionische und/oder nichtionische Tenside,
0,05 bis 0,3 Gew.-% Parfüm und
0 bis 30 Gew.-% Zusatzstoffe.

9. Verfahren zur Herstellung fester, streubarer sauer wirkender Mittel zur Reinigung von Toiletten, enthaltend feste, wasserlösliche Säure und wasserlösliches Carbonat, dadurch gekennzeichnet, daß bei der Aufmischung oder Granulation des Mittels Cellulosepulver zugesetzt wird.

## Claims

1. A solid, powder-form acidic sprinkling preparation for cleaning toilets containing solid water-soluble acid and water-soluble carbonate, characterized in that it also contains cellulose powder.

2. A preparation as claimed in Claim 1, characterized in that it contains from 2 to 85% by weight of a cellulose powder having particle sizes of from 1 to 1000 µm.

3. A preparation as claimed in Claim 2, characterized in that it contains from 5 to 30% by weight of a cellulose powder in which more than 90% of the particles are between 5 and 300 µm and preferably between 10 and 200 µm in size.

4. A preparation as claimed in any of Claims 1 to 3, characterized in that the cellulose powder is incorporated in granulated form.

5. A preparation as claimed in any of Claims 1 to 4, characterized in that it additionally contains alkali or ammonium salts of mineral acids, anionic or nonionic surfactants and perfume.

6. A preparation as claimed in Claim 5 containing
from 3 to 90% by weight of solid water-soluble acid having a pKa-value below 5,
from 1 to 25% by weight of alkali and/or ammonium carbonate and/or bicarbonate,
from 2 to 85% by weight of cellulose powder having particle sizes of from 1 to 1000 wm,
from 5 to 90% by weight of alkali and/or ammonium salts of mineral acids,
from 0.05 to 5% by weight of anionic or nonionic surfactants,
from 0.05 to 1% by weight of perfume and
from 0 to 60% by weight of additives from the group comprising antimicrobial agents, polishes, dyes, bleaches and dust inhibitors,
with the proviso that the quantities of acid and carbonate are selected so that less than 80% and preferably less than 50% of the acid equivalents are consumed in the release of C0₂.

7. A preparation as claimed in Claim 6 containing
from 3 to 30% by weight solid, water-soluble organic acid,
from 1 to 10% by weight Na₂COs and/or NaHCOs,
from 5 to 30% by weight cellulose powder,
from 60 to 90% by weight NazS0₄ and/or NaCI,
from 0.05 to 1% by weight anionic and/or nonionic surfactants,
from 0.05 to 0.3% by weight perfume and
from 0 to 30% by weight additives.

8. A preparation as claimed in Claim 6 containing
from 10 to 80% by weight solid, water-soluble inorganic acid,
from 5 to 25% by weight Na₂CO₃ and/or NaHCOs,
from 5 to 30% by weight cellulose powder,
from 5 to 75% by weight NazS0₄ and/or NaCI,
from 0.05 to 1% by weight anionic and/or nonionic surfactants,
from 0.05 to 0.3% by weight perfume and
from 0 to 30% by weight additives.

9. A process for the production of solid, acidic sprinkling preparations for cleaning toilets containing solid, water-soluble acid and water-soluble carbonate, characterized in that cellulose powder is added during mixing or granulation of the preparation.

## Revendications

1. Produit solide, dispersible, à action acide pour le nettoyage des toilettes, comprenant un acide solide et hydrosoluble et un carbonate hydrosoluble, caractérisé en ce qu'il contient également de la poudre de cellulose.

2. Produit selon la revendication 1, caractérisé en ce qu'il contient 2 à 85% en poids d'une poudre de cellulose dont la taille des particules est comprise entre 1 et 1000 µm.

3. Produit selon la revendication 2, caractérisé en ce qu'il contient 5 à 30% en poids d'une poudre de cellulose, dont la taille des particules est à plus de 90% comprise entre 5 et 300 µm, de préférence entre 10 et 200 µm.

4. Produit selon l'une des revendications 1 à 3, caractérisé en ce que la poudre de cellulose est incorporée sous forme granulée.

5. Produit selon l'une des revendications 1 à 4, caractérisé en ce qu'il renferme en outre des sels de métaux alcalins ou d'ammonium d'acides minéraux, des tensioactifs anioniques ou non ioniques et un parfum.

6. Produit selon la revendication 5, contenant
3 à 90% en poids d'acide solide, hydrosoluble, dont la valeur pKa est inférieure à 5,
1 à 25% en poids de carbonate et/ou de bicarbonate de métal alcalin et/ou d'ammonium,
2 à 85% en poids de poudre de cellulose dont la taille des particules est comprise entre 1 et 1000 ¡.tm,
5 à 90% en poids de sels de métaux alcalins et/ou d'ammonium d'acides minéraux,
0,05 à 5% en poids de tensioactifs anioniques ou non ioniques
0,05 à 1 % en poids de parfum et
0 à 60% en poids d'adjuvants du groupe agents antimicrobiens, produits de polissage, colorants, produits de blanchiment et agents de dépoussiérage,
dans la mesure où les proportions d'acide et de carbonates sont choisies de manière que moins de 80%, de préférence moins de 50%, des équivalents d'acide soient utilisés pour le dégagement de C0₂.

7. Produit selon la revendication 6, contenant
3 à 30% en poids d'acide organique solide, hydrosoluble,
1 à 10% en poids de Na₂C0₃ et/ou de NaHC0₃,
5 à 30% en poids de poudre de cellulose,
60 à 90% en poids de Na₂S0₄ et/ou de NaCI,
0,05 à 1 % en poids de tensioactifs anioniques et/ou non ioniques
0,05 à 0,3% en poids de parfum et
0 à 30% en poids d'adjuvants.

8. Produit selon la revendication 6, contenant
10 à 80% en poids d'acide inorganique solide, hydrosoluble,
5 à 25% en poids de Na₂C0₃ et/ou de NaHC0₃,
5 à 30% en poids de poudre de cellulose,
5 à 75% en poids de Na₂S04 et/ou de NaCI,
0,05 à 1 % en poids de tensioactifs anioniques et non ioniques
0,05 à 0,3% en poids de parfum et
0 à 30% en poids d'adjuvants.

9. Procédé de fabrication de produits solides, dispersibles et à action acide pour le nettoyage des toilettes, contenant de l'acide solide et hydrosoluble et du carbonate hydrosoluble, caractérisé en ce que de la poudre de cellulose est incorporée au cours de la confection ou de la granulation du produit.
